# EUROPÄISCHE PATENTSCHRIFT

(11) **EP 3 147 078 B1**
(45) Veröffentlichungstag und Bekanntmachung des Hinweises auf die Patenterteilung: **24.02.2021**
(21) Anmeldenummer: 16189706.1
(22) Anmeldetag: 20.09.2016
(51) Int. Cl.: B25B 21/00, B25F 5/00

(54) **HANDWERKZEUGMASCHINE**
HANDHELD MACHINE TOOL
MACHINE-OUTIL PORTATIVE

(30) Priorität: 22.09.2015 EP 15186196
(43) Veröffentlichungstag der Anmeldung: 29.03.2017
(73) Patentinhaber: HILTI Aktiengesellschaft, 9494 Schaan (LI)
(72) Erfinder: Erhardt, Jochen, 86836 Klosterlechfeld (DE)
(74) Vertreter: Hilti Aktiengesellschaft Corporate Intellectual Property

(56) Entgegenhaltungen:
- EP-A2- 2 338 647
- EP-A2- 2 631 038
- DE-U1-202011 105 040
- DE-U1-202011 106 465

## Beschreibung

### GEBIET DER ERFINDUNG

Die vorliegende Erfindung betrifft eine Handwerkzeugmaschine, insbesondere einen Elektroschrauber nach dem Oberbegriff von Anspruch 1 und wie aus EP 2 631 038 A1 bekannt.

Aus ergonomischen Gesichtspunkten erweist sich ein kurzer Aufbau von Elektroschraubern als vorteilhaft.

### OFFENBARUNG DER ERFINDUNG

Die erfindungsgemäße Handwerkzeugmaschine ist mit den Merkmalen nach Anspruch 1 ausgestattet. Weitere Modifikationen sind den Unteransprüchen zu entnehmen.

Das Planetengetriebe mit dem Schaltring lässt sich kompakt aufbauen.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Elektroschrauber,
- Fig. 2: ein Planetengetriebe in erster Schaltstellung im Längsschnitt in der Ebene II-II;
- Fig.3: das Planetengetriebe im Querschnitt in der Ebene III-III;
- Fig. 4: das Planetengetriebe in erster Schaltstellung im Querschnitt in der Ebene IV-IV;
- Fig. 5: das Planetengetriebe in erster Schaltstellung im Querschnitt in der Ebene V-V;
- Fig. 6: ein Planetengetriebe in zweiter Schaltstellung im Längsschnitt in der Ebene II-II;
- Fig. 7: das Planetengetriebe in zweiter Schaltstellung im Querschnitt in der Ebene VII-VII;
- Fig. 8: das Planetengetriebe in zweiter Schaltstellung im Querschnitt in der Ebene VIII-VIII;
- Fig. 9: ein Planetengetriebe im Längsschnitt;
- Fig. 10: das Planetengetriebe im Querschnitt in der Ebene X-X
- Fig. 11: das Planetengetriebe im Querschnitt in der Ebene XI-XI
- Fig. 12: das Planetengetriebe in einer Explosionsdarstellung

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt einen Elektroschrauber **1** als Beispiel für eine Handwerkzeugmaschine. Der Elektroschrauber **1** hat einen Werkzeughalter **2,** in welchem ein drehendes Werkzeug **3,** z.B. ein Bohrer, ein Schrauberbit, eingesetzt und verriegelt werden kann. Ein Elektromotor **4** treibt den Werkzeughalter **2** um eine Arbeitsachse **5** an. Der Elektromotor **4** ist in einem Maschinengehäuse **6** angeordnet, an welchem ein Handgriff **7** zum Halten und Führen des Elektroschraubers **1** während des Betriebs befestigt ist. Der Anwender kann den Elektroschrauber **1** mittels eines Systemschalters **8** in Betrieb nehmen. Der Elektromotor **4** wird mit Strom versorgt, wenn der Anwender den Systemschalter **8** betätigt. Eine Stromquelle kann ein an dem Maschinengehäuse **6** oder dem Handgriff **7** befestigtes Batteriepaket **9** oder ein Netzanschluss sein.

In dem Antriebsstrang zwischen dem Elektromotor **4** und dem Werkzeughalter **2** ist ein schaltbares Planetengetriebe **10** angeordnet. Ein Schieber **11** außerhalb des Maschinengehäuses **6** betätigt das Planetengetriebe **10.** Der Schieber **11** kann von dem Anwender in eine erste Schaltposition oder eine zweite Schaltposition verschoben werden. Der Schieber **11** kann längs der Getriebeachse **12** oder quer zu der Getriebeachse **12** bewegt werden, wobei bei letzterem eine Schaltkulisse die umfängliche Bewegung in eine axiale Bewegung umsetzt. Das Planetengetriebe **10** ändert seine Untersetzung in Abhängigkeit der Schaltposition des Schiebers **11.**

Das Planetengetriebe **10** hat auf einer Getriebeachse **12** angeordnet ein Sonnenrad **13,** einen Planetenträger **14** mit mehreren Planetenrädern **15** und ein erstes Hohlrad **16.** Das Sonnenrad **13** ist vorzugsweise antriebsseitig angeordnet; das erste Hohlrad **16** ist abtriebsseitig angeordnet. Das Sonnenrad **13** kann beispielsweise direkt mit dem Elektromotor **4** gekoppelt sein. An dem beispielhaften ersten Hohlrad **16** ist ein Zahnrad **17** angeordnet, das mit einem weiteren Getriebe kämmt. Der Planetenträger **14** hat drei Wellen **18** oder Lager, auf denen jeweils ein Planetenrad **15** um die Achse der Welle **18** drehbar gelagert ist. Die Zahl der Planetenräder **15** ist beispielhaft und liegt vorzugsweise im Bereich zwischen drei und sieben Planetenrädern **15.**

Die Planetenräder **15** haben jeweils zwei verschiedene Verzahnungen **19, 20.** Die erste Verzahnung **19** hat einen größeren Durchmesser als die zweite Verzahnung **20.** Die Anzahl der Zähne der ersten Verzahnung **19** und der zweiten Verzahnung **20** ist gleich. Die erste Verzahnung **19** kämmt mit dem Sonnenrad **13** und dem ersten Hohlrad **16.** Eine Breite der ersten Verzahnung **19** ist vorzugsweise gleich einer Breite des Sonnenrads **13** und der Verzahnung des ersten Hohlrads **16.** Die Breite gibt die Abmessung längs der Getriebeachse **12** an. Die zweite Verzahnung **20** kann breiter als die erste Verzahnung **19** sein. Die zweite Verzahnung **20** kämmt weder mit dem Sonnenrad **13** noch mit dem ersten Hohlrad **16.** Ein zweites Hohlrad **21** ist ebenfalls koaxial auf der Getriebeachse **12** angeordnet. Das zweite Hohlrad **21** ist gegenüber dem ersten Hohlrad **16** frei drehbar. Das erste Hohlrad **16** und das zweite Hohlrad **21** sind benachbart längs der Getriebeachse **12** und in einem festen, unveränderlichem Abstand angeordnet. Das zweite Hohlrad **21** kämmt dauerhaft mit der zweiten Verzahnung **20** der Planetenräder **15.** Vorzugsweise ist das zweite Hohlrad **21** so breit wie die zweite Verzahnung **20.** Ein Außendurchmesser des zweiten Hohlrads **21** ist geringer als ein Außendurchmesser des ersten Hohlrads **16.**

Der Außendurchmesser des zweiten Hohlrads 21 und ein Außendurchmesser des Planetenträgers **14** können vorteilhafterweise identisch sein. Das zweite Hohlrad **21** und der Planetenträger **14** sind längs der Getriebeachse **12** benachbart in einem festen, unveränderlichen Abstand angeordnet.

Das Planetengetriebe **10** ist in einem Getriebegehäuse **22** angeordnet, welches in dem Maschinengehäuse **6** befestigt ist oder durch das Maschinengehäuse **6** ausgebildet ist. Das Planetengetriebe **10** weist einen Schaltring **23** auf, der längs der Getriebeachse **12** verschiebbar ist. Der Schaltring **23** ist mit dem Schieber 11 derart gekoppelt, dass der Schaltring **23** in eine ersten Stellung (Fig. 2, 4 und 5) gelangt, wenn der Schieber **11** in der ersten Schaltposition ist, und der in eine zweite Stellung (Fig. 6, 7 und 8) gelangt, wenn der Schieber **11** in der zweiten Schaltposition ist. Die Anbindung des Schaltrings **23** an den Schieber **11** kann über ein starres Gestänge oder über nachführende Federn erfolgen. Der Schaltring **23** ist in dem Getriebegehäuse **22** gegen ein Drehen um die Getriebeachse **12** gehemmt. Beispielsweise kann der Schaltring **23** radiale Vorsprünge **24** aufweisen, welche in axial verlaufende Nuten **25** in dem Getriebegehäuse **22** eingreifen. Die radialen Vorsprünge **24** haben beispielhaft einen halbzylindrischen Querschnitt, deren Querschnitt kann jedoch auch eine andere Form, z.B. prismatisch, rechteckig, aufweisen. Die Nuten **25** haben einen entsprechend komplementären Querschnitt, um eine Führung längs der Getriebeachse **12** zu ermöglichen und eine Drehung um die Getriebeachse **12** zu hemmen. Alternativ oder zusätzlich kann der Schaltring **23** axial verlaufende Nuten und das Getriebegehäuse radiale Vorsprünge aufweisen, die analog in einander eingreifen.

In der ersten Stellung überlappt der Schaltring **23** längs der Getriebeachse **12** mit dem Planetenträger **14;** in der zweiten Stellung überlappt der Schaltring **23** längs der Getriebeachse **12** mit zweiten Hohlrad **21.** Der selbst am Drehen gehinderte Schaltring **23** blockiert somit wahlweise den Planetenträger **14** oder das zweite Hohlrad **21** am Drehen um die Getriebeachse **12.** Die Untersetzung des Planetengetriebes **10** ändert sich entsprechend.

Der beispielhafte Schaltring **23** hat radial nach innen vorstehende Klauen **26.** Das zweite Hohlrad **21** weist zu den Klauen **26** komplementäre Aussparungen **27** und der Planetenträger **14** weist zu den Klauen **26** komplementäre Aussparungen **28** auf. Der Schaltring **23** greift entsprechend seiner Stellung mit den Klauen **26** wahlweise exklusiv in das zweite Hohlrad **21** oder in den Planetenträger **14** ein. Die Form der Klauen **26** und zugehörigen Aussparungen **27, 28** sind derart gestaltet, dass sich ein ausreichender Formschluss zum Übertragen eines Drehmoments von dem Schaltring **23** auf das zweite Hohlrad **21** bzw. den Planetenträger **14** ausbildet. Die beispielhaften Klauen **26** haben einen halbzylindrischen Querschnitt, der Querschnitt kann ebenfalls prismatisch, rechteckig etc. sein. Ferner kann anstelle oder zusätzlich der Schaltring **23** mit Aussparungen versehen sein, in welche Klauen des zweiten Hohlrads **21** und Klauen des Planetenträgers **14** eingreifen. Bei einer weiteren, wenn auch weniger bevorzugte Ausgestaltung, ist der Schaltring **23** zwischen dem zweiten Hohlrad **21** und dem Planetenträger **14** angeordnet und greift entweder mit stirnförmigen Klauen **26** in das zweite Hohlrad **21** oder in den Planetenträger **14** ein, um eines der beiden Elemente am Drehen um die Getriebeachse **12** zu hindern.

Fig. 9 bis Fig. 12 zeigen eine Ausgestaltung eines Planetengetriebes **29.** Das Planetengetriebe **29** hat auf einer Getriebeachse **12** angeordnet ein Sonnenrad **13,** einen Planetenträger **14** mit mehreren Planetenrädern **15** und ein erstes Hohlrad **16.** Der Planetenträger **14** hat vier Wellen **18** oder Lager, auf denen jeweils ein Planetenrad **15** um die Achse der Welle **18** drehbar gelagert ist. Die Planetenräder **15** haben jeweils zwei verschiedene Verzahnungen **19, 20.** Die erste Verzahnung **19** hat einen größeren Durchmesser als die zweite Verzahnung **20.** Die Anzahl der Zähne der ersten Verzahnung **19** und der zweiten Verzahnung **20** ist gleich. Die erste Verzahnung **19** kämmt mit dem Sonnenrad **13** und dem ersten Hohlrad **16.** Ein zweites Hohlrad **21** ist koaxial auf der Getriebeachse **12** angeordnet. Das zweite Hohlrad **21** ist gegenüber dem ersten Hohlrad **16** frei drehbar. Das erste Hohlrad **16** und das zweite Hohlrad **21** sind benachbart längs der Getriebeachse **12** und in einem festen, unveränderlichen Abstand angeordnet. Das zweite Hohlrad **21** kämmt dauerhaft mit der zweiten Verzahnung **20** der Planetenräder **15.**

Das Planetengetriebe **29** weist einen Schaltring **30** auf, der längs der Getriebeachse **12** verschiebbar ist. Der Schaltring **23** ist durch in das Getriebegehäuse **22** eingreifende Nocken **31** am Drehen gehindert. Der Schaltring **30** ist mit dem Schieber **11** derart gekoppelt, dass der Schaltring **30** in eine erste Stellung gelangt, wenn der Schieber **11** in der ersten Schaltposition ist, und der in eine zweite Stellung gelangt, wenn der Schieber **11** in der zweiten Schaltposition ist. Der Schaltring **23** hat eine erste Stirnverzahnung **32,** welche in der ersten Stellung in eine Stirnverzahnung **33** des zweiten Hohlrads **21** eingreift. Der Schaltring **23** hat eine zweite Stirnverzahnung **34,** die in der zweiten Stellung in eine Stirnverzahnung **35** des Planetenträgers **14** eingreift. Der Schaltring **23** ist entsprechend zwischen dem zweiten Hohlrad **21** und dem Planetenträger **14** bzw. deren Stirnverzahnungen **33, 35** angeordnet. In der ersten Stellung hemmt der Schaltring **23** das zweite Hohlrad **21** am Drehen und gibt den Planetenträger **14** zum Drehen frei; in der zweiten Stellung hemmt der Schaltring **23** den Planetenträger **14** am Drehen und gibt das zweite Hohlrad **21** zum Drehen frei.

## Patentansprüche

1. Handwerkzeugmaschine (1) mit
einem Werkzeughalter (2) zum Haltern eines Werkzeuges,
einem Elektromotor (4) zum Antreiben des Werkzeughalters (2),
einem schaltbaren Planetengetriebe (10), das in einem Getriebegehäuse (22) zwischen den Werkzeughalter (2) und den Elektromotor (4) geschaltet ist,
wobei das Planetengetriebe (10) ein Sonnenrad (13), einen Planetenträger (14), einen Satz von Planetenrädern (15), die auf dem Planetenträger (14) gelagert sind, ein erstes Hohlrad (16) und ein zweites Hohlrad (21) aufweist, wobei die Planetenräder (15) eine erste, mit dem ersten Hohlrad (16) und dem Sonnenrad (13) kämmende Verzahnung (19) und eine zweite, mit dem zweiten Hohlrad (21) kämmende Verzahnung (20) aufweisen,
einem Schaltring (23), der in dem Getriebegehäuse (22) axial zwischen einer ersten Stellung und einer zweiten Stellung verschieblich ist, wobei der Schaltring (23) in der ersten Stellung in das zweite Hohlrad (21) eingreift, wobei der Schaltring (23) in dem Getriebegehäuse (22) drehfest angeordnet ist,
einem von Hand betätigbaren Betätigungselement (11), das in einer ersten Position den Schaltring in die erste Stellung und das in einer zweiten Position den Schaltring in die zweite Stellung zwingt,
wobei die erste Verzahnung (19) einen ersten Durchmesser aufweist und die zweite Verzahnung (20) einen zweiten Durchmesser aufweist, wobei der erste Durchmesser größer wie der zweite Durchmesser ist,
**dadurch gekennzeichnet, dass** der Schaltring (23) in der zweiten Stellung in den Planetenträger (14) eingreift und
die erste Verzahnung (19) und die zweite Verzahnung (20) die gleiche Anzahl von Zähnen aufweisen.

2. Handwerkzeugmaschine nach Anspruch 1, **dadurch gekennzeichnet, dass** der Schaltring (23) zwischen dem zweiten Hohlrad (21) und dem Planetenträger (14) angeordnet ist und in der ersten Stellung in das zweite Hohlrad (21) und in der zweiten Stellung in den Planetenträger (14) eingreift.

3. Handwerkzeugmaschine nach Anspruch 2, **dadurch gekennzeichnet, dass** der Schaltring (23) eine dem zweiten Hohlrad (21) zugewandte erste Stirnverzahnung (32) und eine dem Planetenträger (14) zugewandte zweite Stirnverzahnung (34) aufweist, wobei das zweite Hohlrad (21) eine der ersten Stirnverzahnung (32) komplementäre Stirnverzahnung (33) und der Planetenträger (14) eine der zweiten Stirnverzahnung (34) komplementäre Stirnverzahnung (35) aufweist.

4. Handwerkzeugmaschine nach einem der vorhergehenden Ansprüche, **dadurch gekennzeichnet, dass** ein axialer Abstand zwischen dem ersten Hohlrad (16) und dem zweiten Hohlrad (21) unveränderlich ist.

## Claims

1. Hand-held power tool (1) having
a tool holder (2) for retaining a tool,
an electric motor (4) for driving the tool holder (2),
a shiftable planetary gear (10), which is mounted in a gear housing (22) between the tool holder (2) and the electric motor (4),
wherein the planetary gear (10) has a sun gear (13), a planet carrier (14), a set of planet gears (15), which are mounted on the planet carrier (14), a first ring gear (16) and a second ring gear (21), wherein the planet gears (15) have a first toothing formation (19), which meshes with the first ring gear (16) and the sun gear (13) and a second toothing formation (20), which meshes with the second ring gear (21),
a shifting ring (23), which can be displaced axially in the gear-mechanism housing (22) between a first setting and a second setting, wherein the shifting ring (23), in the first setting, engages in the second ring gear (21), wherein the shifting ring (23) is arranged in a rotationally fixed manner in the gear-mechanism housing (22),
a manually actuable actuating element (11), which, in a first position, forces the shifting ring into the first setting and which, in a second position, forces the shifting ring into the second setting,
wherein the first toothing formation (19) has a first diameter and the second toothing formation (20) has a second diameter, wherein the first diameter is greater than the second diameter, **characterized in that** the shifting ring (23), in the second setting, engages in the planet carrier (14), and
the first toothing formation (19) and the second toothing formation (20) have the same number of teeth.

2. Hand-held power tool according to Claim 1, **characterized in that** the shifting ring (23) is arranged between the second ring gear (21) and the planet carrier (14) and, in the first setting, engages in the second ring gear (21) and, in the second setting, engages in the planet carrier (14).

3. Hand-held power tool according to Claim 2, **characterized in that** the shifting ring (23) has a first spur-toothing formation (32), which is directed towards the second ring gear (21), and a second spur-toothing formation (34), which is directed towards the planet carrier (14), wherein the second ring gear (21) has a spur-toothing formation (33) which is complementary to the first spur-toothing formation (32), and the planet carrier (14) has a spur-toothing formation (35) which is complementary to the second spur-toothing formation (34).

4. Hand-held power tool according to one of the preceding claims, **characterized in that** an axial distance between the first ring gear (16) and the second ring gear (21) is unalterable.

## Revendications

1. Machine-outil portative (1) comprenant
un porte-outil (2) prévu pour fixer un outil,
un moteur électrique (4) pour entraîner le porte-outil (2),
une transmission planétaire commutable (10) qui est commutée dans un boîtier de transmission (22) entre le porte-outil (2) et le moteur électrique (4),
la transmission planétaire (10) présentant une roue solaire (13), un porte-satellites (14), un ensemble de pignons planétaires (15) qui sont supportés sur le porte-satellites (14), une première couronne dentée (16) et une deuxième couronne dentée (21), les pignons planétaires (15) présentant une première denture (19) s'engrenant avec la première couronne dentée (16) et la roue solaire (13) et une deuxième denture (20) s'engrenant avec la deuxième couronne dentée (21),
une bague de commutation (23) qui est déplaçable axialement dans le boîtier de transmission (22) entre une première position et une deuxième position, la bague de commutation (23), dans la première position, s'engageant dans la deuxième couronne dentée (21), la bague de commutation (23) étant disposée de manière solidaire en rotation dans le boîtier de transmission (22),
un élément d'actionnement (11) pouvant être actionné manuellement, lequel, dans une première position, force la bague de commutation dans la première position et lequel, dans une deuxième position, force la bague de commutation dans la deuxième position,
la première denture (19) présentant un premier diamètre et la deuxième denture (20) présentant un deuxième diamètre, le premier diamètre étant plus grand que le deuxième diamètre,
**caractérisée en ce que** la bague de commutation (23), dans la deuxième position, s'engage dans le porte-satellites (14) et
la deuxième denture (19) et la première denture (20) présentent le même nombre de dents.

2. Machine-outil portative selon la revendication 1, **caractérisée en ce que** la bague de commutation (23) est disposée entre la deuxième couronne dentée (21) et le porte-satellites (14) et dans la première position, s'engage dans la deuxième couronne dentée (21), et dans la deuxième position, s'engage dans le porte-satellites (14).

3. Machine-outil portative selon la revendication 2, **caractérisée en ce que** la bague de commutation (23) présente une première denture frontale (32) tournée vers la deuxième couronne dentée (21) et une deuxième denture frontale (34) tournée vers le porte-satellites (14), la deuxième couronne dentée (21) présentant une denture frontale (33) complémentaire de la première denture frontale (32) et le porte-satellites (14) présentant une denture frontale (35) complémentaire de la deuxième denture frontale (34).

4. Machine-outil portative selon l'une quelconque des revendications précédentes, **caractérisée en ce qu'**une distance axiale entre la première couronne dentée (16) et la deuxième couronne dentée (21) est invariable.
